# EUROPÄISCHE PATENTSCHRIFT

(11) **EP 0 444 245 B1**
(45) Veröffentlichungstag und Bekanntmachung des Hinweises auf die Patenterteilung: **09.08.1995**
(21) Anmeldenummer: 90121169.8
(22) Anmeldetag: 06.11.1990
(51) Int. Cl.: D07B 1/06, D07B 1/16

(54) **Stahldrahtseil mit einer Stahleinlage für Aufzüge**
Steel cable with a reinforcing steel insert for hoists
Câble en fils d'acier avec une corde centrale en acier pour ascenseurs

(30) Priorität: 27.02.1990 DE 9002324 U; 17.07.1990 DE 9007279 U
(43) Veröffentlichungstag der Anmeldung: 04.09.1991
(73) Patentinhaber: Dietz, Gerhard, D-96456 Neustadt bei Coburg (DE)
(72) Erfinder: Dietz, Gerhard, D-96456 Neustadt bei Coburg (DE)

(56) Entgegenhaltungen:
- AT-B- 381 967
- DE-C- 975 386
- DE-U- 8 912 221
- US-A- 4 158 283

## Beschreibung

Die Erfindung betrifft ein Stahldrahtseil mit einer Stahleinlage für Aufzüge mit Friktionsscheiben oder für indirekte Hydraulikaufzüge, wobei das Drahtseil eine Mehrzahl von Außenlitzen aufweist, die aus einem Herzdraht und einer äußeren Drahtlage bestehen und wobei die Anzahl der Außenlitzen 8 - 10 beträgt und die Stahleinlage aus einem Herzdraht und mehreren Drahtlagen besteht.

Ein Drahtseil mit einer Stahleinlage ist z.B. in DIN 3051 auf Blatt 2, Seite 3 in Bild 18 dargestellt. Es handelt sich dabei um ein Litzenspiralseil mit acht Außenlitzen. Die Litzen der Stahleinlage sind dabei mit den Außenlitzen in einem gemeinsamen Arbeitsgang parallel verseilt. Dieses bekannte Drahtseil eignet sich zwar für Aufzüge, da aber die Außendrähte der Außenlitzen relativ dünn sind, unterliegen sie einem schnelleren Verschleiß.

Drahtseile im Aufzugsbau sind besonderen Beanspruchungen unterworfen. Sie unterliegen strengen Prüf- und Überwachungsbedingungen. Für Treibscheiben und Seilrollen sind Durchmesser vorgeschrieben, die mindestens dem 40-fachen des Seildurchmessers entsprechen. Weiter ist mindestens eine 14-fache Seilsicherheit zu berücksichtigen. Die Rillen in der Treibscheibe können als Friktionsrillen ausgebildet sein, die eine Rundrille mit Unterschnitt, Keilform oder Keilform mit Unterschnitt darstellen. Vorzugsweise werden derartige Friktionsrillen nicht bei Schlingscheibenaufzügen bzw. Doppelscheibenaufzügen, sondern beim klassischen Treibscheibenaufzug mit einer Treibscheibe verwendet.

Für solche Verhältnisse hat sich ein Drahtseil besser bewährt, wie es in Fig. 1 dargestellt ist. Es handelt sich dabei wiederum um ein Parallel-Rundlitzenseil. Die Außenlitzen dieses Drahtseiles sind ebenfalls mit den Litzen der Stahleinlage in einem gemeinsamen Arbeitsgang parallel verseilt. Die Außenlitzen dieses Drahtseiles stellen eine einlagige dickdrähtige Litze dar, was gegenüber dem Stand der Technik erhebliche Vorteile brachte; denn bisher hatte man - wie erwähnt - dafür Parallelschlaglitzen mit dünneren Drähten verwendet, die zwangsläufig gegen Friktion bzw. äußeren Abrieb empfindlich und widerstandsarm sind.

Da im Aufzugsbau die Tendenz mehr und mehr in Richtung indirekter Hydraulikaufzüge geht, erschien es zweckmäßig, ein Drahtseil zu entwickeln, das sowohl für Aufzüge mit Friktionsscheiben als auch insbesondere für indirekte Hydraulikaufzüge geeignet ist.

Der Erfindung liegt die Aufgabe zugrunde, die bisher üblichen Stahldrahtseile für Treibscheibenaufzüge dahingehend zu verbessern, daß ihre Herstellung bei etwa gleicher Leistungsfähigkeit, insbesondere einer hohen Bruchkraft und einer großen Restlebensdauer, wesentlich verbilligt wird.

Zur Lösung dieser Aufgabe dienen die im Anspruch 1 gekennzeichneten Merkmale. Die Unteransprüche enthalten zweckmäßige weitere Ausbildungen.

Das erfindungsgemäße Drahtseil ist in besonderem Maße für Aufzüge geeignet, deren Treibscheiben Friktionsrillen haben, es läßt sich aber vor allem auch gut für indirekte Hydraulikaufzüge verwenden, weil es sich durch eine hervorragende Bruchkraft auszeichnet. Es hat sich in überraschender Weise gezeigt, daß trotz einer wesentlichen Verbilligung der Herstellung die Seilleistung nicht vermindert wurde. Bei durchgeführten Prüfarbeiten wurde festgestellt, daß trotz des vereinfachten Innenaufbaues des Stahldrahtseiles eine erstaunlich hohe Restlebensdauer erreicht wird.

Das erfindungsgemäße Drahtseil stellt in seiner Relation von Preis zu Bruchkraft und Seilleistung ein Optimum dar. Zwar haben auch solche Seile dicke Außendrähte, aber keine überdimensional dicken Monofile in ihrer Peripherie.

In Fig. 2 ist der Querschnitt eines erfindungsgemäßen Drahtseils mit neun Außenlitzen dargestellt.

Fig. 2 zeigt ein Drahtseil mit einer Stahleinlage 1 und neun Außenlitzen 7, von denen jede aus einem Herzdraht und sieben äußeren Drähten besteht. Die Ausführung der Außenlitzen in einlagiger Bauweise aus 1 + 7 Drähten hat sich im Aufzugsbau bewährt und konnte deshalb beibehalten werden. Die Stahleinlage 1 besteht aus einem Hersdraht 2 und mehreren Drahtlagen 3, 4, 5. Die Anordnung einer derartigen Stahleinlage 1 ist wesentlich weniger aufwendig als die Gestaltung in der bisher üblichen Machart als Litzenspiralseil in Parallelschlagmachart (Parallel-Rundlitzenseil) oder als Seil mit klassischer Stahlseileinlage in seinem Inneren.

Die Stahleinlage 1 ist eine Parallelschlaglitze. Es kann auch zweckmäßig sein, die Stahleinlage 1 mit Kunststoff 6 zu umspritzen, wobei der Kunststoff 6 zwischen Lücken benachbarter Außendrähte der Stahleinlage 1 hindurchgeflossen sein kann und diese schwalbenschwanzartig hintergreift. Gegebenenfalls kann es auch vorteilhaft sein, die einlagigen Außenlitzen 7 bei ihrer Herstellung zu verdichten.

## Patentansprüche

1. Stahldrahtseil mit einer Stahleinlage (1) für Aufzüge mit Friktionsscheiben oder für indirekte Hydraulikaufzüge, wobei das Drahtseil eine Mehrzahl von Außenlitzen (7) aufweist, die aus einem Herzdraht und einer äußeren Drahtlage bestehen und wobei die Anzahl der Außenlitzen 8 - 10 beträgt und die Stahleinlage (1) aus einem Herzdraht (2) und mehreren Drahtlagen (3, 4, 5) besteht,
**dadurch gekennzeichnet,**
daß die Stahleinlage (1) aus einer einzigen Stahllitze in Parallelschlagmachart mit drei Drahtlagen (3, 4, 5) besteht, auf die die äußere Litzenlage (7) aufgeseilt ist.

2. Stahldrahtseil nach Anspruch 1, dadurch gekennzeichnet, daß die Stahleinlage (1) mit Kunststoff (6) umspritzt ist.

3. Stahldrahtseil nach Anspruch 2, dadurch gekennzeichnet, daß der Kunststoff (6) zwischen Lücken benachbarter Außendrähte der Stahleinlage (1) hindurchgeflossen ist und diese schwalbenschwanzförmig hintergreift.

4. Stahldrahtseil nach einem der Ansprüche 1 - 3, dadurch gekennzeichnet, daß die einlagigen Außenlitzen (7) bei ihrer Herstellung verdichtet wurden.

## Claims

1. Steel cable with a reinforcing steel insert (1) for friction driven hosts or for indirect hydraulic hoists, said cable being made up of a plurality of outer strands (7) which are composed of a core wire and an outer layer of wires, the number of outer strands is 8 - 10 and the reinforcing steel insert (1) consists of a core wire (2) and of several layers of wire (3,4,5)
**characterised in that**
the reinforcing steel insert (1) consists of a single steel strand of parallel lay with three layers of wire (3,4,5) with the outer strand layer (7) twisted around it.

2. Steel cable according to claim 1 characterised in that the reinforcing steel insert (1) is covered by an injection moulded plastic material (6).

3. Steel cable according to claim 2 characterised in that the plastic material (6) has crept through the gaps between the adjacent outer wires of the reinforcing steel insert (1) providing a dovetailed grip.

4. Steel cable according to one of the claims 1-3 characterised in that the single layer of outer strands (7) has been thickly packed in their manufacturing process.

## Revendications

1. Câble en fils d'acier avec une corde centrale en acier (1) pour ascenceurs avec disques de friction ou pour ascenceurs hydrauliques indirects, le câble présentant une multitude de torons extérieurs (7) composés chacun d'une âme et d'une couche de fils extérieure, les torons extérieurs étant au nombre de 8 à 10 et la corde centrale en acier (1) consistant en une âme (2) et plusieurs couches de fils (3, 4, 5),
**caractérisé en ce que**
la corde centrale en acier (1) consiste en un toron d'acier unique à commettage parallèle avec trois couches de fils (3, 4, 5), la couche de torons extérieure (7) étant câblée sur cette corde centrale.

2. Câble en fils d'acier conforme à la revendication 1, caractérisé en ce que la corde centrale en acier (1) est gainée de matière synthétique (6).

3. Câble en fils d'acier conforme à la revendication 2, caractérisé en ce que la matière synthétique (6) est entrée dans les espaces entre les fils extérieurs adjacents de la corde centrale en acier (1) pour les entourer en queue d'aronde.

4. Câble en fils d'acier conforme à l'une des revendications 1 à 3, caractérisé en ce que les torons extérieurs à une couche (7) ont été serrés lors de leur fabrication.
